# FASCICULE DE BREVET EUROPEEN

(11) **EP 0 848 628 B1**
(45) Date de publication et mention de la délivrance du brevet: **23.04.2003**
(21) Numéro de dépôt: 97905197.6
(22) Date de dépôt: 13.02.1997
(51) Int. Cl.: A62D 3/00

(54) **PROCEDE UTILISANT UNE COMPOSITION A BASE DE PERACIDES POUR LA DECONTAMINATION DE MATERIAUX SOUILLES PAR DES AGENTS TOXIQUES**
VERFAHREN ZUR DEKONTAMINIERUNG, MIT EINER PERSÄURE ENTHALTENDEN ZUSAMMENSETZUNG, VON MATERIALIEN DIE DURCH TOXISCHE MITTEL KONTAMINIERT SIND
PROCESS USING A PERACID COMPOSITION FOR DECONTAMINATING MATERIALS CONTAMINATED WITH TOXIC AGENTS

(30) Priorité: 14.03.1996 FR 9603204
(43) Date de publication de la demande: 24.06.1998
(73) Titulaire: ETAT-FRANCAIS représenté par le DELEGUE GENERAL POUR L'ARMEMENT (DPAG), F-00460 Paris Armées (FR)
(72) Inventeur: LION, Claude, F-75005 Paris (FR); CHARVY, Claude, F-75005 Paris (FR); DELMAS, Gérard, F-45330 Malesherbes (FR); MAGNAUD, Gilbert, F-91710 Vert-le-Petit (FR)
(86) Numéro de dépôt international: FR9700274
(87) Numéro de publication internationale: WO97033655

(56) Documents cités:
- FR-A- 2 126 255
- FR-A- 2 126 256
- FR-A- 2 651 133
- US-A- 4 902 441
- US-A- 5 061 807
- CHEMICAL ABSTRACTS, vol. 113, no. 7, 13 Août 1990 Columbus, Ohio, US; abstract no. 53990, XP002015574 & BULL. SOC. CHIM. BELG., vol. 99, no. 2, 13 Août 1990, pages 127-133, C.LION: "New decontamination reagents ..."

## Description

La présente invention concerne un procédé de décontamination de matériaux souillés par des agents toxiques, mettant en oeuvre plus particulièrement une composition à base de peracides assurant la décontamination efficace de matériaux souillés par des agents toxiques tels que des composés organophosphorés ou organosoufrés, sans entraîner de dégradations notables desdits matériaux

On sait que divers composés organophosphorés inhibiteurs de cholinestérases, tels que des organophosphates, des amidophosphates, des organoamidophosphates, des phosphorothionates, des phosphonothionates et des phosphoroamidothionates, peuvent être utilisés dans le domaine de l'agriculture comme insecticides et pesticides. D'autre part, certains composés organosoufrés sont connus comme agents vésicants et utilisés comme agents toxiques de guerre.

Parmi les composés organophosphorés les plus connus utilisés comme pesticides ou insecticides en agriculture, on peut citer notamment le O,O-diéthyl-O-p-nitrophényl phosphate (Paraoxon) et le O,O-diéthyl-O-p-nitrophényl phosphorothioate (Parathion), tandis que le O-éthyl-S-(diisopropylaminoéthyl-2)-méthylphosphorothiolate (VX) est un agent toxique de guerre bien connu. Ces composés agissent en bloquant de manière irréversible la transmission nerveuse, en se liant par liaison covalente à l'acétylcholinestérase, entraînant la mort par accumulation d'acétylcholine dans l'organisme. Comme composé organosoufré utilisé comme toxique de guerre, on peut aussi citer le dichloro-2,2'-diéthyl sulfure (Ypérite).

Il est important de pouvoir se protéger dans le cas d'utilisation intentionnelle ou accidentelle de tels composés, et en particulier de pouvoir décontaminer rapidement et efficacement les matériaux au contact desquels ils ont été portés. Il est donc utile de pouvoir disposer de réactifs ou de compositions susceptibles de détruire presque instantanément de tels composés organophosphorés et organosoufrés.

L'une des difficultés rencontrées dans la pratique tient à la nécessité d'éviter dans toute la mesure du possible de dégrader les matériaux à décontaminer. Ainsi, les compositions les plus efficaces actuellement utilisées dans la technique de décontamination, sont des solutions de soude dans le méthylglycol avec la diéthylamine, ou d'hypochlorite de calcium, mais ces solutions sont très corrosives.

De nombreux travaux ont montré que les composés nucléophiles possèdent les qualités requises pour éliminer les toxiques de la série des organophosphorés et des organosoufrés. C.A. Bunton et al., J. Am. Chem. Soc., 95, 2912 (1973), ont mis en évidence les propriétés de l'ion hydroxyle à cet effet; d'autres réactifs ont aussi été proposés, parmi lesquels des acides hydroxamiques, des oximes, des mono- et polyphénols, des hydrates d'aldéhyde, certaines aminés, ainsi que des hypochlorites de calcium ou de sodium.

On a également proposé d'utiliser des peroxyanions comme l'eau oxygénée, l'hydroperoxyde de tertiobutyle, les perborates et les peracides, en raison de leurs propriétés à la fois nucléophiles et oxydantes.

Ces divers composés peuvent être utilisés dans des compositions contenant encore des agents tensio-actifs améliorant le contact entre le réactif utilisé et l'agent toxique à éliminer, afin d'accélérer la décontamination. En particulier, l'utilisation de tensio-actifs du type ammonium quaternaire accélère la destruction des toxiques par une catalyse micellaire.

Ainsi, le brevet FR-A-2.651.133 décrit des compositions constituées par des solutions contenant des peracides linéaires à longue chaîne carbonée, de pH compris entre 6 et 8, généralement associés à des agents tensio-actifs tels que le bromure de cétyl triméthyl ammonium, le bromure de cétyl diméthyl hydroxyéthyl-2 ammonium, le bromure de cétyl méthyl bis(hydroxyéthyl-2) ammonium ou le bromure de cétyl diaza-1,4 bicyclo(2.2.2) octyl ammonium. De telles compositions permettent de détruire le Paraoxon, le VX et l'Ypérite. Cependant, les peracides utilisés ne sont pas disponibles dans le commerce et la stabilité des compositions n'est pas satisfaisante.

Le brevet FR-A-2.676.368 décrit des compositions aqueuses à base de monoperoxyphtalate de magnésium et d'agent tensio-actif du type sel d'ammonium quaternaire, utilisables pour la décontamination de matériaux souillés par certains agents neurotoxiques, notamment le VX, et des vésicants tels que l'Ypérite.

La destruction de l'Ypérite et de composés voisins par des oxydants, notamment par le monopersulfate de potassium, a été décrite par C. Lion et al., Phosphorus, Sulfur and Silicon, 79, 141-145 (1993), qui ont montré que la réaction est spécifique des composés organosoufrés.

Il subsiste donc un besoin de pouvoir disposer de compositions capables de détruire efficacement et rapidement les composés organophosphorés et organosoufrés toxiques précités, afin de décontaminer les matériaux souillés par ces composés, sans les dégrader.

La présente invention a pour objet un procédé pour la décontamination de matériaux contaminés par des agents toxiques organophosphorés ou organosoufrés, mettant en oeuvre une composition contenant un peracide et un agent tensio-actif, caractsé en ce que cette composition comprend
- un peracide choisi parmi
   . un imidoperacide représenté par la formule générale (I) dans laquelle n est un entier compris entre 3 et 8, et R₁, identique ou différent dans chaque groupe -CHR₁-, est un groupe alkyle ou un groupe phényle; et
   . l'acide phtalimidoperpropionique et phtalimidopecaproïque.
   . un diperacide représenté par la formule générale (II)

      HO₃C ― (CHR₂)ₚ - CO₃H (II)

      dans laquelle p est un entier compris entre 2 et 10, et R₂ a la même définition que R₁;
   . les acides perdidécanoïque, perdinonanoïque et perdidodécanoïque, et
- un agent tensio-actif cationique du type ammonium quaternaire.

Suivant une forme préférentielle de réalisation de l'invention, la composition est constituée par une solution aqueuse à pH tamponné compris entre 8 et 11, et de préférence entre 9 et 10.

Dans les formules (I) et (II) ci-dessus, R₁ et R₂ représentent de préférence un groupe alkyle de 1 à 4 atomes de carbone, et par exemple un groupe méthyle, éthyle ou n-propyle.

Les peracides utilisés dans l'invention sont des produits disponibles dans le commerce ou dont la préparation peut s'effectuer aisément par des techniques usuelles, par action du peroxyde d'hydrogène en milieu acide (par exemple en milieu acide sulfurique concentré à froid) sur les acides correspondants. Une méthode de préparation de tels peracides est décrite par C. Lion et al. Bull. Soc. Chim. Belg. 99 (2) 127 (1990).

L'agent tensio-actif cationique du type ammonium quaternaire est de préférence représenté par la formule générale (III) : dans laquelle R₁, R₂ et R₃, identiques ou différents, représentent un groupe alkyle ou hydroxyalkyle de 1 à 4 atomes de carbone, R₄ représente un groupe alkyle, linéaire ou ramifié de 11 à 18 atomes de carbone, et X représente un halogène ou un radical hydroxyle.

Parmi les agents tensio-actifs représentés par la formule générale (III) ci-dessus, on utilise de préférence ceux pour lesquels R₁, R₂, et R₃ représentent un groupe méthyle, un groupe éthyle ou un groupe hydroxyéthyle, R₄ représente un groupe cétyle, et X est le chlore, le brome ou un radical -OH.

Suivant une forme avantageuse de mise en oeuvre de l'invention, l'agent tensio-actif de formule générale (III) est choisi parmi le bromure ou le chlorure de cétyl triméthyl ammonium, le bromure de cétyl diméthyl hydroxyéthyl-2 ammonium, le bromure de cétyl méthyl bis(hydroxyéthyl-2) ammonium ou le bromure de cétyl diaza-1,4 bicyclo(2.2.2) octyl ammonium.

Ces agents tensio-actifs sont connus et, pour la plus part, disponibles dans le commerce. Ils peuvent être préparés par les méthodes décrites par C.A. Bunton et al. (précité) et par L. Horner et al., Phosphorus and Sulfur, 11, 339 (1981). Par exemple, le bromure de cétyl diméthyl hydroxyéthyl-2 ammonium peut être obtenu en portant à reflux une solution de bromure d'hexadécyle et de diméthyléthanolamine dans un mélange d'acétonitrile et de méthanol et en recristallisant les cristaux obtenus dans le méthanol.

Comme indiqué ci-dessus, la composition suivant l'invention se présente de préférence sous forme de solution aqueuse tamponnée, de pH compris entre 8 et 11, de préférence entre 9 et 10, par exemple une solution aqueuse d'un mélange de bicarbonate et d'hydrogénocarbonate de sodium.

Cette solution aqueuse est appliquée sur le matériau à décontaminer, par projection, pulvérisation ou simple lavage, ou encore il est possible de tremper les matériaux dans un bac contenant une composition suivant l'invention.

Suivant une variante de l'invention, le peracide et le tensio-actif du type ammonium quaternaire, lorsque X est un hydroxyle, peuvent être combinés au sein de la même molécule, pour former un percarboxylate de tétraalkylammonium. Un tel composé peut être obtenu par action du peracide de formule (I) ou (II) sur un hydroxyde de tétraalkylammonium, en quantités stoechiométriques.

Cette variante est particulièrement avantageuse car le percarboxylate peut être généré in situ, et se présente ainsi en solution aqueuse, sans qu'il soit nécessaire d'utiliser un tampon carbonate qui est remplacé ici par l'hydroxyde de tétraalkylammonium.

L'hydroxyde de tétraalkylammonium peut être préparé en utilisant la méthode décrite par L. Sepulveda et al., J. Phys. Chem., 89, 5322 (1985), à partir de sulfure de carbone et d'éthylate de sodium, et action d'un bromure de tétraalkylammonium en milieu sulfurique, puis traitement par une base telle que l'hydroxyde de baryum.

L'efficacité des compositions suivant l'invention pour la décontamination de matériaux souillés par des composés organophosphorés ou organosoufrés toxiques a été vérifée en les faisant agir sur des composés connus comme le O,O-diéthyl-O-p-nitrophényl phosphate (Paraoxon), dans la série des composés organophosphorés, et le 2-phényl-2'-chlorodiéthyl sulfure, analogue de l'Ypérite, dans la série des organosoufrés.

Les essais effectués montrent que les compositions de l'invention provoquent la destruction des composés tels que le Paraoxon et l'analogue de l'Ypérite de manière pratiquement instantanée. Ce résultat est obtenu avec la composition contenant le peracide de formule (I) ou (II) en combinaison avec l'agent tensio-actif du type ammonium quaternaire, ainsi qu'avec la composition contenant un percarboxylate de tétraalkylammonium.

De plus, on constate que la composition de l'invention présente une excellente stabilité dans le temps, contrairement aux compositions classiques à base de peracides, et n'est pas agressive vis-à-vis des divers matériaux couramment traités.

Les exemples suivants décrivent plus en détail les effets de destruction du Paraoxon et d'un analogue de l'Ypérite par des compositions suivant l'invention conmprenant soit une combinaison de peracide et d'agent tensio-actif (Exemple 1), soit un percarboxylate de tétraalkylammonium (Exemple 2).

Les cinétiques de destruction s'effectuent pour le Paraoxon suivant une technique usuelle, en spectroscopie UV à 402 nm, correspondant au maximum d'absorption de l'ion p-nitrophénate libéré, à 25°C.

Les vitesses de destruction de l'analogue de l'Ypérite précité sont déterminées par analyse chromatographique à intervalles réguliers, après addition d'un réducteur minéral (sulfate ferreux) ou organique (triphénylphosphine). On opère à un pH de 9.

### Exemple 1

Le Tableau 1 ci-dessous indique le temps de demi-réaction (en s.), à 25°C, par action de chacun des quatre peracides indiqués ci-après, en solution 2.10⁻³ M à pH 9, sur le Paraoxon (5.10⁻⁵ M).

Peracides utilisés :
1. acide phtalimidopercaproïque
2. acide perdidécanoïque
3. acide perdinonanoïque
4. acide perdidodécanoïque

Les agents tensio-actifs utilisés en combinaison avec les peracides ci-dessus sont les suivants :
5. chlorure de cétyl triméthyl ammonium
6. bromure de cétyl triméthyl ammonium
7. bromure de cétyl diméthyl hydroxyéthyl-2 ammonium
8. bromure de cétyl méthyl bis(hydroxyéthyl-2) ammonium
9. bromure de cétyl diaza-1,4 bicyclo(2.2.2) octyl ammonium

**Tableau 1**

| | Tensio-actif | | | | | |
|---|---|---|---|---|---|---|
| Peracide | - | 5 | 6 | 7 | 8 | 9 |
| MPPM | 5300 | 20 | 30 | 50 | 80 | 20 |
| 1 | 27500 | 100 | 100 | 150 | 270 | 60 |
| 2 | 3600 | 10 | 10 | 20 | 30 | 10 |
| 3 | 4100 | 20 | 20 | 40 | 30 | 10 |
| 4 | 10800 | 20 | 10 | 30 | 40 | 50 |

Ces résultats montrent que la composition suivant l'invention procure des résultats équivalents à ceux obtenus avec le monoperphtalate de magnésium (MPPM) qui est le meilleur décontaminant actuellement connu vis-à-vis du Paraoxon. De plus, comme le montre l'exemple 2 ci-après, les compositions de l'invention sont aussi efficaces contre les composés organosoufrés.

### Exemple 2

| Peracide | pH | T_{1/2} (s) |
|---|---|---|
| MPPM | 9 | 10 |
| 1 | 10,5 | 40 |
| 2 | 9,1 | 10 |
| 3 | 9,3 | 10 |
| 4 | 9,6 | 10 |

Cet exemple montre que la réaction est pratiquement totale en quelques secondes. La comparaison avec le MPPM met en évidence l'efficacité du percarboxylate de cétyltriméthylammonium de l'invention.

## Revendications

1. Procédé de décontamination de matériaux contaminés par des agents toxiques organophosphorés ou organosoufrés mettant en oeuvre une composition contenant un peracide et un agent tensio-actif, **caractérisé en ce que** cette composition comprend
- un peracide, ou un de ses sels, choisi parmi
. un imidoperacide représenté par la formule générale (I) dans laquelle n est un entier compris entre 3 et 8, et R₁, identique ou différent dans chaque groupe -CHR₁-, est un groupe alkyle ou un groupe phényle, et
. l'acide phtalimidoperpropionique ou phtalimidopercaproïque, et
. un diperacide représenté par la formule générale(II)
HO₃C ― (CHR₂)ₚ - CO₃H (II)
dans laquelle p est un entier compris entre 2 et 10, et R₂ a la même définition que R₁, et
. les acides perdidécanoïque, perdinonanoïque et perdidodécanoïque
- et un agent tensio-actif cationique du type ammonium quaternaire.

2. Procédé selon la revendication 1, **caractérisé en ce que** l'agent tensio-actif ammonium quaternaire est représenté par la formule générale (III) dans laquelle R₁, R₂ et R₃, identiques ou différents, représentent un groupe alkyle ou hydroxyalkyle de 1 à 4 atomes de carbone, R₄ représente un groupe alkyle, linéaire ou ramifié de 11 à 18 atomes de carbone, et X représente un halogène ou un radical hydroxyle.

3. Procédé selon la revendication 2, **caractérisé en ce que** R₁, R₂ et R₃ représentent un groupe méthyle, un groupe éthyle ou un groupe hydroxyéthyle, R₄ représente un groupe cétyle, et X est le chlore, le brome ou un radical -OH.

4. Procédé selon la revendication 3, **caractérisé en ce que** l'agent tensio-actif de formule générale (III) est choisi parmi le bromure ou le chlorure de cétyl triméthyl ammonium, le bromure de cétyl diméthyl hydroxyéthyl-2 ammonium, le bromure de cétyl méthyl bis(hydroxyéthyl-2) ammonium ou le bromure de cétyl diaza-1,4 bicyclo(2.2.2) octyl ammonium.

5. Procédé selon l'une quelconque des revendications précédentes, **caractérisé en ce que** la composition est constituée par une solution aqueuse à pH tamponné compris entre 8 et 11.

6. Procédé selon l'une quelconque des revendications 1 à 4, **caractérisé en ce que** le peracide et l'agent tensio-actif sont combinés au sein de la même molécule pour former un percarboxylate de tétraalkylammonium.

## Claims

1. Process for decontaminating materials contaminated with organophosphorus or organosulfur toxic agents, using a composition containing a peracid and a surfactant, **characterized in that** this composition comprises
- a peracid, or a salt thereof, chosen from
• an imido peracid represented by the general formula (I) in which n is an integer between 3 and 8, and R₁, which may be identical or different in each -CHR₁- group, is an alkyl group or a phenyl group, and
• phthalimidoperpropionic acid or phthalimidopercaproic acid, and
• a diperacid represented by the general formula (II)
HO₃C - (CHR₂)ₚ - CO₃H (II)
in which p is an integer between 2 and 10 and R₂ has the same definition as R₁, and
• perdidecanoic acid, perdinonanoic acid and perdidodecanoic acid, and
- a quaternary ammonium type of cationic surfactant.

2. Process according to Claim 1, **characterized in that** the quaternary ammonium surfactant is represented by the general formula (III) in which R₁, R₂ and R₃, which may be identical or different, represent an alkyl or hydroxyalkyl group of 1 to 4 carbon atoms, R₄ represents a linear or branched alkyl group of 11 to 18 carbon atoms, and X represents a halogen or a hydroxyl radical.

3. Process according to Claim 2, **characterized in that** R₁, R₂ and R₃ represent a methyl group, an ethyl group or a hydroxyethyl group, R₄ represents a cetyl group and X is chlorine, bromine or an -OH radical.

4. Process according to Claim 3, **characterized in that** the surfactant of general formula (III) is chosen from cetyltrimethylammonium bromide or chloride, cetyldimethyl-2-hydroxyethylammonium bromide, cetylmethylbis(2-hydroxyethyl)ammonium bromide or cetyl-1,4-diazabicyclo[2.2.2]octylammonium bromide,

5. Process according to any one of the preceding claims, **characterized in that** the composition consists of an aqueous solution with a buffered pH of between 8 and 11.

6. Process according to any one of Claims 1 to 4, **characterized in that** the peracid and the surfactant are combined within the same molecule to form a tetraalkylammonium percarboxylate.

## Patentansprüche

1. Verfahren zur Dekontaminierung von durch toxische Organophosphoroder Organoschwefel-Verbindungen kontaminierten Materialien, bei dem eine Zusammensetzung verwendet wird, die eine Persäure und ein oberflächenaktives Mittel enthält, **dadurch gekennzeichnet, daß** die Zusammensetzung umfaßt
- eine Persäure oder eines ihrer Salze, ausgewählt aus
• einer Imidopersäure der allgemeinen Formel (I) worin n eine ganze Zahl zwischen 3 und 8 ist und der Rest R₁, der in jeder Gruppe -CHR₁- gleich oder verschieden sein kann, eine Alkylgruppe oder eine Phenylgruppe ist,
• Phthalimidoperpropionsäure oder Phthalimidopercapronsäure,
• einer Dipersäure der allgemeinen Formel (II)
HO₃C - (CHR₂)ₚ - CO₃H (II)
worin p eine ganze Zahl zwischen 2 und 10 ist und R₂ die gleiche Bedeutung wie R₁ hat, und
• Perdidekansäure, Perdinonansäure und Perdidodekansäure,
- sowie ein kationisches oberflächenaktives Mittel vom Typ einer quater nären Ammoniumverbindung.

2. Verfahren nach Anspruch 1, **dadurch gekennzeichnet, daß** das oberflächenaktive Mittel vom Typ einer quaternären Ammoniumverbindung der allgemeinen Formel (III) entspricht, worin R₁, R₂ und R₃, die gleich oder verschieden sein können, eine Alkyl- oder Hydroxyalkylgruppe mit 1 bis 4 Kohlenstoffatomen, R₄ eine geradkettige oder verzweigte Alkylgruppe mit 11 bis 18 Kohlenstoffatomen und X ein Halogen oder einen Hydroxylrest bedeuten.

3. Verfahren nach Anspruch 2, **dadurch gekennzeichnet, daß** R₁, R₂ und R₃ eine Methyl-, Ethyl- oder Hydroxyethylgruppe, R₄ eine Cetylgruppe und X Chlor, Brom oder eine OH-Gruppe bedeuten.

4. Verfahren nach Anspruch 3, **dadurch gekennzeichnet, daß** das oberflächenaktive Mittel der allgemeinen Formel (III) aus folgenden Verbindungen ausgewählt wird: Cetyltrimethylammoniumbromid oder Cetyltrimethylammoniumchlorid, Cetyldimethyl-2-hydroxyethyl-ammoniumbromid, Cetylmethyl-bis-(2-hydroxyethyl)-ammoniumbromid oder Cetyldiaza-1,4-bicyclo(2.2.2)-octylammoniumbromid.

5. Verfahren nach einem der vorhergehenden Ansprüche, **dadurch gekennzeichnet, daß** die Zusammensetzung aus einer wäßrigen Lösung gebildet wird, die auf einen pH-Wert zwischen 8 und 11 gepuffert ist.

6. Verfahren nach einem der Ansprüche 1 bis 4, **dadurch gekennzeichnet, daß** die Persäure und das oberflächenaktive Mittel innerhalb desselben Moleküls unter Bildung eines Tetraalkylammoniumpercarboxylats vereint vorliegen.
